# FASCICULE DE BREVET EUROPEEN

(11) **EP 1 321 608 B1**
(45) Date de publication et mention de la délivrance du brevet: **26.04.2006**
(21) Numéro de dépôt: 02028233.1
(22) Date de dépôt: 16.12.2002
(51) Int. Cl.: E05B 19/04, A45C 11/32

(54) **Clé à tige escamotable**
Schlüssel mit einziehbarem Schlüsselschaft
Retractable shank key

(30) Priorité: 18.12.2001 FR 0116342
(43) Date de publication de la demande: 25.06.2003
(73) Titulaire: VALEO SECURITE HABITACLE S.A.S., 94042 Créteil Cédex (FR)
(72) Inventeur: Canard, M. Louis, 58000 Nevers (FR)
(74) Mandataire: Rosolen-Delarue, Katell

(56) Documents cités:
- EP-A- 1 088 953
- DE-C- 19 912 749
- DE-C- 19 956 392
- US-A- 3 328 986
- US-A1- 2001 002 544

## Description

L'invention propose une clé de véhicule automobile qui comporte une tige escamotable.

L'invention propose plus particulièrement une clé, notamment de véhicule automobile, du type comportant une tige escamotable qui s'étend selon une direction sensiblement longitudinale et qui est montée coulissante longitudinalement à l'intérieur d'un boîtier formant tête de manoeuvre de la clé, entre une position arrière rétractée dans laquelle au moins un tronçon de la tige est reçu à l'intérieur d'un logement du boîtier, et une position avant d'utilisation dans laquelle au moins un tronçon d'extrémité avant de la tige de clé s'étend à l'extérieur du boîtier, et du type comportant un ressort de rappel de la tige de clé vers sa position d'utilisation, et des moyens de blocage de la tige en position rétractée à l'encontre de l'effort élastique de rappel exercé par le ressort.

Ce type de clé est utilisé pour protéger la tige de diverses agressions extérieures qui pourraient l'endommager et qui pourraient ainsi empêcher le fonctionnement du mécanisme associé à la clé.

De plus, ce type de clé permet de réduire l'encombrement de la clé. En effet, les têtes des clés de véhicules actuels consistent le plus souvent en un boîtier électronique qui permet par exemple de commander à distance le verrouillage des portes du véhicule.

Pour pouvoir inclure tous les composants électroniques nécessaires à son fonctionnement, ce boîtier occupe un certain volume. Une clé comportant un tel boîtier additionné d'une tige conventionnelle, occupe un volume qui peut s'avérer encombrant. Cet encombrement est ainsi réduit lorsque la tige est escamotée à l'intérieur du boîtier.

II est aussi connu de concevoir des clés à tige escamotables dans lesquelles la sortie de la tige est auto matique. C'est notamment le cas dans le document DE-C-199.56.392 qui décrit une clé qui comporte une tige escamotable, et qui comporte des moyens de rappel automatique de la tige vers sa position d'utilisation.

Cependant, de telles clés nécessitent l'emploi de nombreuses pièces, ce qui complique leur montage et augmente leur coût.

Le document US-A1-2001/002544 présente également une clé comportant une tige escamstable et un ressort de rappel automatique de la tige vers sa position d'utilisation.

L'invention a pour but de permettre la réalisation d'une clé dans laquelle le nombre de pièces utilisées pour le rappel de la tige en position d'utilisation est réduit, et pour laquelle le montage est simplifié par rapport à l'art antérieur.

Le document US 3,328,986 présente un boîtier de clé comportant un insert deplaçable en translation sous l'action d'un ressort de rappel. Le ressort de rappel agit sur l'insert par l'intermédiaire d'une pièce de liaison intégrant des moyens d'actionnement du ressort de rappel.

Dans le but de simplifier encore cette réalisation, l'invention propose une clé du type décrit précédemment, présentant les caractéristiques de la revendication.

Selon d'autres caractéristiques préférées de l'invention:
- le ressort est logé dans une cavité qui est séparée du logement de la tige par une cloison de séparation qui comporte une ouverture pour le passage de l'extrémité du ressort qui agit sur la tige de clé ;
- l'extrémité libre du brin extérieur est fixée à une extrémité longitudinale arrière de la tige ;
- que la cavité logeant le ressort est située a proximité de l'orifice de guidage de la tige :
- la clé comporte un élément de commande du blocage de la tige en position d'utilisation et en position rétractée ;
- la tige comporte un talon de blocage qui comporte deux faces transversales avant et arrière de butée, et en ce les moyens de blocage comportent un organe escamotable de blocage qui est susceptible de coopérer avec la face avant ou avec la face arrière du talon pour bloquer la tige en position arrière ou en position avant respectivement ;
- l'organe de blocage est monté articulé autour d'un axe longitudinal entre une position de blocage de la tige dans laquelle l'organe de blocage coopère avec la face transversale avant ou avec la face transversale arrière du talon, et une position escamotée dans laquelle la tige peut coulisser librement par rapport au boîtier ;
- la clé comporte un élément élastique de rappel de l'organe de blocage vers sa position de blocage de la tige ;
- la clé comporte un clip de fixation de l'extrémité du ressort de rappel de la tige, qui comporte le talon de blocage, et qui est fixé sur l'extrémité longitudinale arrière de la tige.

D'autres caractéristiques et avantages de l'invention apparaîtront à la lecture de la description détaillée qui suit pour la compréhension de laquelle on se reportera aux figures annexées parmi lesquelles :
- la figure 1 est une vue en perspective d'une clé conforme à l'invention dans laquelle la tige est représentée en position arrière rétractée ;
- la figure 2 est une vue similaire à celle de la figure 1, dans laquelle la face supérieure du boîtier est ouverte, pour illustrer l'agencement des composants et la structure interne de la clé ;
- la figure 3 est une vue similaire à celle de la figure 2 dans laquelle la tige est représentée en position avant d'utilisation ;
- la figure 4 est une vue en perspective éclatée de la clé représentée à la figure 1 dans laquelle les principaux composants relatifs au mouvement de la tige ont été représentés ; et
- la figure 5 est une vue en plan et de dessus d'une clé conforme à l'invention dans laquelle la tige est en position d'utilisation comme représenté à la figure 3.

Pour la description de l'invention, on adoptera à titre non limitatif les orientations verticale, longitudinale et transversale selon le repère V, L, T indiqué à la figure 1.

Dans la description qui va suivre, des éléments identiques, similaires ou analogues seront désignés par les mêmes chiffres de référence.

On a représenté à la figure 1 une clé 10 qui permet de faire fonctionner le mécanisme d'une serrure (non représentée) d'un véhicule automobile qui comporte un boîtier 12 et une tige de clé 14 représentée sous forme schématique simplifiée.

La clé 10 comporte aussi un dispositif électronique (non représenté) qui est fixé à l'intérieur du boîtier 12.

Ce dispositif électronique permet notamment de commander à distance le verrouillage et le déverrouillage des portières. Pour cela, il comporte des boutons de commande 18 de ses différentes fonctions qui s'étendent verticalement à travers la paroi supérieure du boîtier 12.

Le boîtier 12 forme la tête de la clé 10 et permet de manoeuvrer la clé 10, notamment pour la faire pivoter dans la serrure autour de l'axe longitudinal de la tige 14.

Le boîtier 12 est un élément creux qui débouche dans sa face supérieure, permettant ainsi d'accéder à son volume intérieur, notamment pour changer les plies 19 du dispositif électronique lorsque celles-ci sont épuisées. La face supérieure du boîtier 12 est obturée par un couvercle amovible d'obturation 16.

La tige 14 est un élément qui s'étend selon un axe sensiblement longitudinal. Elle est destinée à coopérer avec le mécanisme de la serrure du véhicule.

La tige 14 est escamotable et elle peut ainsi s'effacer entièrement à l'intérieur du boîtier 12, comme représenté à la figure 1. La tige 14 est montée coulissante longitudinalement par rapport au boîtier 12 entre une position arrière escamotée dans laquelle la tige 14 est reçue à l'intérieur du boîtier 12, et une position avant d'utilisation, représentée notamment à la figure 2,
dans laquelle un tronçon d'extrémité avant 20 s'étend à l'extérieur du boîtier 12.

Le volume intérieur du boîtier 12 débouche aussi par un orifice de guidage 64 de forme rectangulaire complémentaire de la section de la tige 14, qui reçoit la tige 14 en coulissement et qui permet d'empêcher que la tige 14 ne pivote autour de son axe, par rapport au boîtier 12, lorsque l'on manipule la clé 10.

Comme représenté aux figures 2 à 5, la clé 10 comporte aussi un ressort 22 de rappel de la tige 14 vers sa position avant. Le rappel de la tige 14 vers sa position d'utilisation évite à l'utilisateur toute gêne pour sortir la tige 14 du boîtier 12, d'autant plus que, lorsque la tige 14 est en position rétractée, l'utilisateur ne dispose d'aucune prise pour manipuler la tige 14.

De plus, pour éviter toute sortie accidentelle de la tige 14, ainsi que toute rétractation accidentelle de la tige 14 à l'intérieur du boîtier 12 lorsqu'elle est insérée dans la serrure, la clé 10 comporte des moyens de blocage de la tige 14 en position rétractée, agissant à l'encontre de l'effort de rappel du ressort 22, et des moyens de blocage de la tige 14 en position d'utilisation.

Conformément aux enseignements de l'invention, une extrémité 24 du ressort de rappel 22 agit directement sur la tige 14 de clé.

Le ressort 22 est un ressort du type spiral, c'est-à-dire qui consiste en un enroulement d'une bande ou d'un ruban autour d'une de ses extrémités. Le ressort 22 est ici un enroulement autour d'un axe A1 vertical.

Le ressort 22 est logé dans une cavité 28 du boîtier 12 qui est cylindrique d'axe principal vertical et de section horizontale sensiblement circulaire. La cavité 28 est située a proximité de l'extrémité longitudinale avant du boîtier 12, c'est-à-dire à proximité de l'orifice de guidage 64 de la tige 14, et elle est séparée du logement de la tige 14 par une cloison 30 qui s'étend verticalement vers le haut depuis la paroi inférieure 32 du boîtier 12.

La cloison 30 de séparation comporte une ouverture 34 qui permet le passage de l'extrémité 24 du ressort 22 qui agit sur la tige 14.

L'extrémité radiale intérieure 42 du ressort 22, c'est-à-dire celle qui est au centre de l'enroulement, est fixée au boîtier 12 par l'intermédiaire d'un téton 44 qui s'étend verticalement depuis la paroi inférieure 32 du boîtier 12, et qui comporte une encoche
dans laquelle l'extrémité intérieure 42 du ressort 22 est prisonnière.

Ainsi, lorsque la tige 14 est en position rétractée, le ressort 22 est sous charge, de sorte à exercer un effort de rappel de la tige 14 vers sa position d'utilisation, et lorsque la tige 14 est en position d'utilisation, le ressort 22 est peu ou pas chargé. Il exerce alors un effort de rappel plus faible ou quasi nul sur la tige 14.

II est possible de précharger le ressort 22 lors de son montage dans le boîtier 12 afin qu'il exerce toujours un effort de rappel sur la tige 14, même lorsque celle-ci est en position d'utilisation.

Selon une variante de l'invention (non représentée), l'extrémité intérieure 42 du ressort 22 n'est pas fixée au boîtier 12, l'effort de rappel du ressort 22 étant alors dû uniquement au fait que le ressort 22 a naturellement tendance à s'enrouler sur lui-même.

L'extrémité 24 du ressort 22 qui agit sur la tige 14 est l'extrémité libre du brin 26 radialement extérieur, et elle est ici fixée à l'extrémité longitudinale arrière 36 de la tige 14.

L'extrémité arrière 36 de la tige 14 comporte deux gorges 38 latérales disposées de part et d'autre de la tige, et l'extrémité 24 du ressort 22 est de forme complémentaire à l'une des deux gorges 38 et elle se loge dans cette gorge 38.

De plus, la clé comporte un clip ou cavalier 40 en matériau élastique qui permet la fixation de l'extrémité 24 du ressort 22 à la tige de clé.

Ce clip 40 est en forme de "U" dont les extrémités libres des deux branches se logent chacune dans une gorge 38 de l'extrémité arrière 36 de la tige 14. De ce fait, l'une des branches du clip 40 emprisonne l'extrémité 24 du ressort 22 dans la gorge 38 associée.

Afin de ne pas gêner le coulissement de la tige 14 dans le boîtier 12, le clip 40 s'étend longitudinalement vers l'arrière depuis l'extrémité longitudinale arrière de la tige 14, et sa hauteur ou épaisseur est égale à celle de la tige 14.

Les moyens de blocage de la tige 14 dans ses deux positions d'utilisation et rétractée comportent un organe de blocage 48 qui coopère avec un talon 50 du clip 40.

Pour cela, le clip 40 s'étend transversalement par rapport à la face latérale de la tige 14. II comporte un talon 50 qui s'étend transversalement. L'organe de blocage 48 est d'orientation longitudinale, il comporte une face transversale verticale avant 48a, et une face transversale arrière 48b.

Le talon 50 comporte une face transversale verticale avant 50a, et une face transversale verticale arrière 50b. Ainsi, pour bloquer la tige 14 en position d'utilisation, la face avant 48a de l'organe de blocage 48 coopère avec la face arrière 50b du talon 50, et pour bloquer la tige 14 en position rétractée, la face arrière 48b de l'organe de blocage 50 coopère avec la face arrière 50a du talon 50.

Les longueurs de l'organe de blocage 48 et du talon 50 sont déterminées de sorte que la tige 14 soit dans ses positions avant et arrière lorsque l'organe de blocage 48 et le talon 50 coopèrent l'un avec l'autre dans les deux positions.

De plus, pour éviter que la tige 14 ne se désolidarise du boîtier 12, la face avant 50a du talon 50 s'appuie contre la face arrière 52 de la paroi avant 53 du boîtier 12.

Selon un mode de réalisation préféré de l'invention, l'organe de blocage 48 est disposé par rapport à la paroi avant 53 du boîtier 12 de sorte que le talon 50 puisse se loger dans l'espace ainsi formé avec un faible jeu lorsque la tige 14 est en position avant d'utilisation.

Lorsque l'utilisateur désire rentrer ou sortir la tige 14 du boîtier 12, il faut escamoter l'organe de blocage 50 pour qu'il n'assure plus sa fonction de blocage. Pour cela, l'organe de blocage 50 est monté mobile entre une position haute de blocage dans laquelle il coopère avec le talon 40, et une position basse escamotée dans un logement 66 de la paroi inférieure du boîtier 12 dans laquelle la tige 14 est libre de coulisser,

Conformément à l'invention, l'organe de blocage 48 est monté articulé par rapport au boîtier 12 autour d'un axe A2 longitudinal horizontal. Une tige cylindrique 54 de section circulaire et d'axe longitudinal A2, est reçue dans un logement complémentaire 56 du boîtier 12, et l'organe de blocage 48 est relié transversalement à la tige cylindrique 54 pour réaliser l'articulation de l'organe de blocage 48.

La clé 10 comporte aussi un élément de commande 58 du blocage de la tige 14 en position d'utilisation et en position rétractée. Cet élément de commande 58 est apte à être actionné manuellement depuis l'extérieur du boîtier 12, il traverse un orifice du boîtier qui communique avec l'extérieur, et il est solidaire de l'organe de blocage 48 pour commander le pivotement de ce dernier.

Lorsque l'utilisateur désire rentrer ou sortir la tige 14 du boîtier 12, il actionne l'élément de commande 58, ce qui fait pivoter l'ensemble formé par l'élément de commande 58, la tige cylindrique 54, et l'organe de blocage 48 autour de leur axe A2 d'articulation. Ainsi, l'organe de blocage 48 s'escamote dans un logement 66 de la paroi inférieure du boîtier de sorte à ne plus coopérer avec le talon 50, permettant ainsi à la tige 14 de coulisser librement dans les deux sens.

De préférence, l'organe de blocage 48, la tige cylindrique 54 et l'élément de commande 58 sont réalisés en une seule pièce, par exemple par moulage.

La clé 10 comporte un second ressort 60 de rappel de l'organe de blocage 48 vers sa position de blocage de la tige 14 lorsque l'utilisateur n'agit plus sur l'élément de commande 58, que la tige 14 soit, en position rétractée ou en position d'utilisation.

Le second ressort 60 est interposé en compression entre le boîtier 12, et l'élément de commande 58.

Lorsque l'organe de blocage 48 est rappelé vers sa position de blocage de la tige 14 sous l'action du ressort 60, il vient en butée contre la face inférieure du couvercle 16.

Le ressort de rappel 22 permet une sortie automatique de la tige 14 vers sa position d'utilisation, pour rentrer la tige 14 dans le boîtier, l'utilisateur doit appliquer un effort sur la tige 14, permettant ainsi de tendre à nouveau le ressort 22 en vue avant une nouvelle utilisation du dispositif.

II sera compris que des inversions mécaniques simples peuvent constituer des variantes de réalisation de l'invention qui n'est définie que par les revendications suivantes.

L'invention propose ainsi une clé 10 qui comporte une tige 14 escamotable dans un boîtier 12 formant la tête de la clé 10, dont la sortie de la tige 14 s'effectue à l'aide d'un ressort de rappel 22. La clé 10 ne comporte aucun élément intermédiaire entre la tige 14 et le ressort 22, ce qui simplifie le montage de la clé 10 et réduit son coût.

## Revendications

1. Clé (10), notamment de véhicule automobile, du type comportant,
• une tige (14) escamotable qui s'étend selon une direction sensiblement longitudinale et qui est montée coulissante longitudinalement à l'intérieur d'un boîtier (12) formant tête de manoeuvre de la clé (10), entre une position arrière rétractée dans laquelle au moins un tronçon de la tige (14) est reçu à l'intérieur d'un logement du boîtier (12), et une position avant d'utilisation dans laquelle au moins un tronçon d'extrémité avant (20) de la tige de clé (14) s'étend à l'extérieur du boîtier (12) ;
• un ressort (22) de rappel de la tige de clé (14) vers sa position d'utilisation ; et
• des moyens de blocage (48, 54, 58) de la tige de clé (14) en position rétractée à l'encontre de l'effort élastique de rappel exercé par le ressort (22),
**caractérisée en ce que** le ressort (22) est un ressort (22) de type spiral comportant un brin radialement extérieur (26) dont l'extrémité libre (24) est fixée à la tige de clé (14) de sorte qu'il agit directement sur la tige de clé (14).

2. Clé (10) selon la revendication précédente, **caractérisée en ce que** l'extrémité libre (24) du brin extérieur (26) est fixée à une extrémité longitudinale arrière (36) de la tige de clé (14).

3. Clé (10) selon la revendication précédente, **caractérisée en ce que** le ressort (22) est logé dans une cavité (28) qui est séparée du logement de la tige de clé (14) par une cloison de séparation (30) qui comporte une ouverture (34) pour le passage de l'extrémité du ressort (22) qui agit sur la tige de clé (14).

4. Clé (10) selon l'une quelconque des revendication 2 ou 3, **caractérisée en ce que** la cavité (28) logeant le ressort (22) est située à proximité de l'orifice de guidage (64) de la tige (14).

5. Clé (10) selon l'une quelconque des revendications précédentes, **caractérisée en ce qu'**elle comporte un élément de commande (58) du blocage de la tige de clé (14) en position d'utilisation et en position rétractée.

6. Clé (10) selon la revendication précédente, **caractérisée en ce que** la tige de clé (14) comporte un talon de blocage (50) qui comporte deux faces transversales avant (50a) et arrière (50b) de butée, et en ce les moyens de blocage comportent un organe escamotable de blocage (48) qui est susceptible de coopérer avec la face avant (50a) ou avec la face arrière (50b) du talon (50) pour bloquer la tige de clé (14) en position arrière ou en position avant respectivement.

7. Clé (10) selon la revendication précédente, **caractérisée en ce que** l'organe de blocage (48) est articulé autour d'un axe longitudinal (A2) entre une position de blocage de la tige de clé (14) dans laquelle l'organe de blocage (48) coopère avec la face transversale avant (50a) ou avec la face transversale arrière (50b) du talon (50), et une position effacée dans laquelle la tige de clé (14) peut coulisser par rapport au boîtier (12).

8. Clé (10) selon l'une quelconque des revendications 5 à 7, **caractérisée en ce qu'**elle comporte un élément élastique de rappel (60) de l'organe de blocage (48) vers sa position de blocage de la tige de clé (14).

9. Clé (10) selon l'une quelconque des revendications 6 à 8, en combinaison avec la revendication 4, **caractérisée en ce qu'**elle comporte un clip (40) de fixation de l'extrémité (24) du ressort (22) de rappel de la tige de clé (14), qui comporte le talon (40) de blocage, et qui est fixé sur l'extrémité longitudinale arrière de la tige.

## Claims

1. A key (10), especially for a motor vehicle, of the type comprising:
- a retractable bar (14) which extends in a substantially longitudinal direction, and which is mounted for longitudinal sliding movement, inside a key body (12) which constitutes a manoeuvring head for the key (10), between a retracted rear position, in which at least a portion of the bar (14) is received in the interior of a housing in the key body (12), and a working forward position in which at least a front end portion (20) of the key bar (14) extends outside the key body (12);
- a return spring (22) for urging the key bar (12) towards its working position; and
- stop means (48, 54, 58) for blocking the key bar (14) in its retracted position against the elastic return force exerted by the spring (22),
**characterised in that** the spring (22) is a spring (22) of the spiral type which includes a radially external strip (26), the free end (24) of which is fixed to the key bar (14) in such a way that it acts directly on the key bar (14).

2. A key (10) according to Claim 1, **characterised in that** the free end (24) of the external strip (26) is fixed to a rear longitudinal end (36) of the key bar (14).

3. A key (10) according to Claim 2, **characterised in that** the spring (22) is housed within a cavity (28) which is separated from the housing for the key bar (14) by a separating partition (30) which is formed with a through aperture (34) for passage through it of the end of the spring (22) that acts on the key bar (14).

4. A key (10) according to Claim 2 or Claim 3, **characterised in that** the cavity (28) in which the spring (22) is mounted is situated close to the guide hole (64) for the bar (14).

5. A key (10) according to any one of the preceding Claims, **characterised in that** it includes a control element (58) for blocking the key bar (14) both in its working position and in its retracted position.

6. A key (10) according to Claim 5, **characterised in that** the key bar (14) includes a stop claw (50) which has two transverse abutment faces, namely a front abutment face (50a) and a rear abutment face (50b), and **in that** the stop means include a retractable stop member (48) which is arranged to cooperate with the front abutment face (50a) or with the rear abutment face (50b) of the claw (50), whereby to block the key bar (14) in its rear position or its forward position respectively.

7. A key (10) according to Claim 6, **characterised in that** the stop member (48) is articulated about a longitudinal axis (A2) between a blocking position for blocking the key bar (14), in which the stop member (48) is in cooperation with the transverse front abutment face (50a) or with the transverse rear abutment face (50b) of the claw (50), and a concealed position in which the key bar (14) is able to slide with respect to the key body (12).

8. A key (10) according to any one of Claims 5 to 7, **characterised in that** it includes a resilient return element (60) for biasing the stop member (48) towards its position for blocking the key bar (14).

9. A key (10) according to any one of Claims 6 to 8 in combination with Claim 4, **characterised in that** it includes a clip (40) for fastening the end (24) of the return spring (22) for the key bar (14), the clip comprising the stop claw (50) and being fixed on the rear longitudinal end of the bar.

## Patentansprüche

1. Schlüssel (10), insbesondere für Kraftfahrzeuge, vom Typ mit
- einem einziehbaren Schaft (14), der sich im wesentlichen in Längsrichtung erstreckt und innerhalb eines Gehäuses (12), das einen Bedienkopf des Schlüssels (10) bildet, zwischen einer hinteren eingefahrenen Stellung, in welcher zumindest ein Abschnitt des Schafts (14) innerhalb einer Aufnahmemulde des Gehäuses (12) aufgenommen ist, und einer vorderen Gebrauchsstellung in Längsrichtung gleitbeweglich gelagert ist, in welcher zumindest ein vorderer Endabschnitt (20) des Schlüsselschafts (14) sich außerhalb des Gehäuses erstreckt (12),
- einer Feder (22) zum Zurückstellen des Schlüsselschafts (14) in eine Gebrauchsstellung, und
- Mitteln (48, 54, 58) zum Sichern des Schlüsselschafts (14) in der eingefahrenen Stellung entgegen der von der Feder (22) ausgeübten elastischen Rückstellkraft,
**dadurch gekennzeichnet, dass** die Feder (22) eine Spiralfeder (22) mit einem radial äußeren Abschnitt (26) ist, dessen freies Ende (24) so am Schlüsselschaft (14) befestigt ist, dass sie direkt auf den Schlüsselschaft (14) einwirkt.

2. Schlüssel (10) nach dem vorangehenden Anspruch, **dadurch gekennzeichnet, dass** das freie Ende (24) des äußeren Abschnitts (26) an einem hinteren Längsende (36) des Schlüsselschafts (14) befestigt ist.

3. Schlüssel (10) nach dem vorangehenden Anspruch, **dadurch gekennzeichnet, dass** die Feder (22) in einem Hohlraum (28) aufgenommen ist, der von der Aufnahmemulde für den Schlüsselschaft (14) durch eine Trennwand (30) getrennt ist, die eine Öffnung (34) für den Durchtritt des auf den Schlüsselschaft (14) einwirkenden Endes der Feder (22) aufweist.

4. Schlüssel (10) nach einem der Ansprüche 2 oder 3, **dadurch gekennzeichnet, dass** der die Feder (22) aufnehmende Hohlraum (28) in der Nähe der Öffnung (64) zum Führen des Schafts (14) liegt.

5. Schlüssel (10) nach einem der vorangehenden Ansprüche, **dadurch gekennzeichnet, dass** er ein Steuerelement (58) für die Sicherung des Schlüsselschafts (14) in Gebrauchsstellung und in eingefahrener Stellung enthält.

6. Schlüssel (10) nach dem vorangehenden Anspruch, **dadurch gekennzeichnet, dass** der Schlüsselschaft (14) einen Sicherungsansatz (50) enthält, der zwei Anschlagsquerseiten, nämlich eine vordere (50a) und eine hintere (50b) enthält, und dass die Sicherungsmittel ein einziehbares Sicherungsglied (48) enthalten, das mit der Vorderseite (50a) bzw. mit der Hinterseite (50b) des Ansatzes (50) zusammenwirken kann, um den Schlüsselschaft (14) in der hinteren Stellung bzw. in der vorderen Stellung zu sichern.

7. Schlüssel (10) nach dem vorangehenden Anspruch, **dadurch gekennzeichnet, dass** das Sicherungsglied (48) um eine Längsachse (A2) zwischen einer Stellung zum Sichern des Schlüsselschafts (14), in welcher das Sicherungsglied (48) mit der vorderen Querseite (50a) bzw. mit der hinteren Querseite (50b) des Ansatzes (50) zusammenwirkt, und einer versenkten Stellung gelenkig ist, in welcher der Schlüsselschaft (14) bezüglich des Gehäuses (12) gleitbeweglich ist.

8. Schlüssel (10) nach einem der Ansprüche 5 bis 7, **dadurch gekennzeichnet, dass** er ein elastisches Element (60) zum Zurückstellen des Sicherungsglieds (48) in seine Stellung zum Sichern des Schlüsselschafts (14) enthält.

9. Schlüssel (10) nach einem der Ansprüche 6 bis 8 in Kombination mit Anspruch 4, **dadurch gekennzeichnet, dass** er eine Klemme (40) zum Befestigen des Endes (24) der Feder (22) zum Zurückstellen des Schlüsselschafts (14) enthält, welche den Sicherungsansatz (40) enthält und am hinteren Längsende des Schafts befestigt ist.
